# FASCICULE DE BREVET EUROPEEN

(11) **EP 0 636 778 B1**
(45) Date de publication et mention de la délivrance du brevet: **04.02.1998**
(21) Numéro de dépôt: 94401644.3
(22) Date de dépôt: 18.07.1994
(51) Int. Cl.: F02D 35/00, F02M 25/08

(54) **Procédé et dispositif de correction de la durée d'injection en fonction du débit de purge d'un circuit de purge à canister, pour moteur à injection**
Verfahren und Vorrichtung zum korrigieren der Kraftstoffeinspritzungsdauer in Abhängigkeit des Durchflusses einer Tankentlüftungsanlage für einen Einspritzmotor
Method and apparatus for correcting the injection time as a function of the purge flow of a canister purge system in a fuel injected engine

(30) Priorité: 20.07.1993 FR 9308884; 20.07.1993 FR 9308885
(43) Date de publication de la demande: 01.02.1995
(73) Titulaire: MAGNETI MARELLI FRANCE, 92000 Nanterre (FR)
(72) Inventeur: Colomby, Marcel, F-95100 Argenteuil (FR)
(74) Mandataire: Bérogin, Francis

(56) Documents cités:
- EP-A- 0 482 239
- EP-A- 0 533 405
- WO-A-89/10472
- WO-A-90/00225
- FR-A- 2 567 962
- US-A- 4 831 992
- US-A- 5 048 493
- US-A- 5 090 388

## Description

L'invention concerne un procédé de correction de la durée d'injection en fonction du débit de purge d'un circuit de purge comprenant un canister, pour un moteur à combustion interne, du type à allumage commandé, équipé d'une installation d'alimentation en combustible par injection, et de ce fait dénommé moteur à injection dans la suite de la présente description, et de préférence, mais non exclusivement, à cycle moteur à quatre temps.

On sait que l'installation d'alimentation en combustible d'un tel moteur à injection comprend une tubulure d'admission d'air au moteur, sur l'amont de laquelle un obturateur de commande du débit d'air, le plus souvent en forme de disque, appelé papillon, est monté rotatif dans un corps. L'installation d'injection comprend au moins un injecteur délivrant du combustible dans la tubulure d'admission. L'injecteur ou chaque injecteur est alimenté en combustible à une pression donnée par un régulateur, qui dérive vers l'injecteur une partie du combustible qu'il reçoit du réservoir par une pompe, et qui retourne au réservoir la quantité de combustible en excédent par rapport à celle injectée, laquelle est fonction de la durée d'ouverture de l'injecteur, appelé durée d'injection, et déterminée par un calculateur relié à des capteurs de paramètres de fonctionnement du moteur. De ces capteurs, le calculateur reçoit généralement des signaux représentatifs de la température d'eau ou du liquide de refroidissement du moteur, de la température d'air dans la tubulure d'admission, de l'angle d'ouverture du papillon, et surtout il reçoit des signaux de rotation du moteur, fournis par exemple par un capteur coopérant avec une roue dentée solidaire du volant moteur, et présentant une singularité, par exemple une dent manquante, pour détecter le point mort haut (P.M.H.) d'un cylindre de référence, permettant au calculateur de déterminer les phases ou temps d'injection dans les différents cylindres, le régime du moteur étant calculé à partir du signal modulé par le défilement des dents. Le calculateur peut également recevoir un signal de pression mesurée directement dans la tubulure d'admission, ou peut calculer ce signal de pression à partir de deux mesures choisies dans le groupe comprenant l'angle d'ouverture du papillon, le débit d'air et le régime moteur.

Ce calculateur, qui détermine l'instant et la durée d'injection de chaque injecteur, est en général simultanément un calculateur de contrôle moteur, remplissant d'autres fonctions de commande et de contrôle, et déterminant notamment les instants d'allumage des bougies des cylindres du moteur.

Afin de respecter les normes d'anti-pollution et d'obtenir un bon fonctionnement du pot catalytique, en terme d'émission de gaz polluants, il est connu de relier au calculateur une sonde d'oxygène, dite sonde λ, disposée dans les gaz d'échappement du moteur et sensible à la présence d'oxygène dans ces gaz d'échappement. Le signal de richesse fourni par la sonde λ est utilisé pour réguler le fonctionnement du moteur autour d'une valeur de richesse égale à 1, correspondant au mélange stoechiométrique. A partir d'une durée d'injection de base, calculée essentiellement en fonction du régime moteur et de la pression dans la tubulure, il est connu d'assurer une régulation à partir de la sonde d'oxygène en corrigeant cette durée d'injection de base par multiplication par un coefficient de richesse KO2, déterminé, notamment par application de transitions de valeur, en fonction du signal de richesse de la sonde d'oxygène dans les zones de fonctionnement du moteur en boucle fermée, et fixé égal à une valeur nominale dans les cas de fonctionnement du moteur en boucle ouverte, par exemple en fonctionnement à basse température (après démarrage du moteur à froid), ou en décélération, ou à pleine charge, et enfin si le régime moteur est supérieur à un seuil élevé donné.

Si la correction de la durée d'injection de base en fonction du coefficient de richesse KO2 s'effectue par multiplication par ce coefficient KO2, alors la valeur nominale de ce dernier est égale à 1.

La prise en compte du coefficient de richesse KO2 par le calculateur permet d'augmenter ou de réduire la durée d'injection de base, pour centrer le fonctionnement du moteur sur une richesse égale à 1. De plus, il est connu d'exprimer, pour un régime moteur donné, la durée d'injection de base comme une fonction sensiblement linéaire croissante, dans la plage de fonctionnement utile du moteur, de la pression absolue dans la tubulure d'admission, représentant le couple du moteur, c'est-à-dire la charge du moteur, et en négligeant des coefficients correcteurs issus de cartographies, par exemple en fonction du régime moteur, de la pression dans la tubulure ou de l'angle d'ouverture du papillon, pour traduire l'inflexion de la droite en une courbe en S, dans les zones de pression faible et élevée dans la tubulure.

Cette fonction sensiblement linéaire croissante est représentée par une droite ayant un décalage de pression à l'origine, appelé offset, et un gain (ou pente de la droite) qui sont chacun tirés d'une cartographie, en fonction au moins du régime moteur.

Il est également connu d'utiliser le calculateur pour corriger dans un second temps, par une auto-adaptation cyclique, la durée d'injection de base tirée de la droite et corrigée dans un premier temps par la prise en compte du coefficient de richesse KO2. Cette auto-adaptation cyclique a pour but d'assurer que le coefficient de richesse KO2 reste voisin de sa valeur nominale, par correction de toute dérive de ce coefficient de richesse KO2. A cet effet, il est connu d'effectuer une auto-adaptation dite du "premier ordre", en modifiant les termes d'adaptation que sont le décalage et le gain dans respectivement une première et une seconde plages de fonctionnement du moteur, respectivement à basse et à haute pression dans la tubulure d'admission.

Pour satisfaire aux normes d'anti-pollution relatives aux émissions de vapeurs de combustible, moteur à l'arrêt ou en fonctionnement, les véhicules automobiles sont équipés d'un réceptacle, appelé canister, contenant des moyens d'absorption des vapeurs de combustible. Ce canister est relié au réservoir par une conduite de récupération, est muni d'un évent mettant le réservoir de combustible à l'air libre et est relié au circuit d'admission, de préférence en aval du papillon, par une conduite d'aspiration sur laquelle est montée une vanne de purge du canister à commande électrique, dont le débit est piloté par le calculateur. Le circuit de purge ainsi réalisé permet, lorsque la vanne est ouverte, et en raison de la dépression régnant en aval du papillon dans la tubulure, d'aspirer de l'air ambiant par l'évent, au travers du canister, et de purger ainsi le canister du combustible qu'il contient en le mélangeant à cet air ambiant pour qu'il soit aspiré avec lui dans le circuit d'admission. La vanne de purge à commande électrique est en général une électrovanne commandée à fréquence constante, et dont le paramètre de commande est le rapport cyclique d'ouverture (R.C.O.) qui est variable, c'est-à-dire que la durée d'ouverture, pour une période constante, correspond à une fraction variable de cette période, qui correspond à la longueur du créneau du courant électrique de commande appliqué.

Afin de purger le canister de manière à, simultanément, respecter les normes d'anti-pollution relatives aux émissions de vapeurs d'hydrocarbures, et obtenir un fonctionnement sans à-coups du moteur pour assurer le confort des occupants du véhicule (qualité de roulage) tout en respectant les normes d'anti-pollution relatives aux émissions d'imbrûlés et en préservant un bon fonctionnement du pot catalytique, le rapport cyclique d'ouverture est défini par une cartographie en fonction principalement de la pression dans la tubulure d'admission et du régime moteur.

De plus, l'alimentation en combustible par les injecteurs est commandée sans expliciter la teneur en combustible du circuit de purge, correspondant au rapport du débit massique de combustible au débit massique total du circuit de purge, et sans assurer de suivi continu de la contribution du circuit de purge et du canister à l'alimentation du moteur.

La cartographie ne tient pas compte de l'état de remplissage du canister, et est donc volontairement limitée à de faibles débits pour réduire la contribution du canister, et ceci particulièrement aux faibles charges où l'apport surabondant de vapeur de combustible vis-à-vis du besoin moteur provoque une dérive excessive du coefficient de richesse KO2.

Dans les installations connues de moteur à injection, il en résulte donc que, d'une part, le calculateur calcule une durée d'injection, qui est représentative des besoins du moteur et effectivement appliquée aux injecteurs, sans toujours prendre en compte tous les apports de combustible provenant du canister, et, d'autre part, que le débit de la vanne de purge du canister est commandé sans tenir compte non plus de l'état de remplissage du canister.

De plus, la purge du canister et l'autoadaptation des termes de décalage et de gain interviennent simultanément, å tous les régimes : on adopte, comme terme d'autoadaptation, un décalage de ralenti lorsque le moteur fonctionne au ralenti, et, hors ralenti, un décalage hors ralenti aux basses pressions, où l'influence du décalage est prépondérante, et un gain à haute pression. En outre, l'état de purge est pris en compte par l'autoadaptation par le calcul d'un décalage de purge, lorsque la purge est autorisée.

Pour remédier à ces inconvénients, il a déjà été proposé par WO89/10472 un procédé permettant de pondérer la durée d'injection en fonction de la teneur en combustible du canister, et d'effectuer une estimation de la teneur en combustible du circuit de purge et un suivi de la contribution de la purge en continu, pour pouvoir améliorer la commande de l'alimentation du moteur.

A cet effet, WO89/10472 propose un procédé de correction de la durée d'injection, en fonction du débit de purge d'un circuit de purge à canister pour un moteur à injection, dans lequel le canister, collectant des vapeurs de combustible provenant d'un réservoir, est relié à une tubulure d'admission du moteur, munie d'un obturateur ou papillon de commande du débit d'air, par une vanne de purge du canister à commande électrique, dont le débit est piloté par un calculateur relié à des capteurs de paramètres de fonctionnement du moteur, dont il reçoit au moins des signaux de rotation du moteur et des signaux permettant de connaître la pression dans la tubulure d'admission, ainsi qu'à une sonde d'oxygène dans les gaz d'échappement du moteur. Le calculateur calcule une durée d'injection représentative des besoins du moteur (T inj M), obtenue à partir d'une durée d'injection de base (T inj B) exprimée à l'aide d'au moins une cartographie en fonction au moins du régime moteur, et corrigée, d'une part, en prenant en compte un coefficient de richesse (KO2) auquel on applique des transitions de valeur en fonction du signal de richesse de la sonde d'oxygène dans les zones de fonctionnement du moteur en boucle fermée, et fixé égal à une valeur nominale dans les zones de fonctionnement du moteur en boucle ouverte, pour assurer le centrage du fonctionnement du moteur sur une richesse égale à 1, et, d'autre part, par une autoadaptation cyclique pour assurer que le coefficient de richesse (KO2) reste voisin de sa valeur nominale, par correction de toute dérive du coefficient de richesse (KO2).

Le procédé de correction comprend le calcul d'une durée d'injection (T inj A) appliquée à chaque injecteur du moteur en retranchant de la durée d'injection représentative des besoins du moteur (T inj M) une durée (TI CAN) correspondant à la contribution du circuit de purge exprimée par la quantité de combustible équivalente à l'apport des vapeurs du circuit de purge entre deux injections consécutives, et à calculer ladite quantité de combustible en faisant le produit de la quantité de mélange air-vapeur de combustible commandée par la vanne de purge entre lesdites injections par un coefficient K CAN d'estimation de la teneur en combustible du circuit de purge.

Ce procédé connu comprend aussi une étape consistant à définir ledit coefficient (K CAN) tel qu'il soit applicable dans toutes les conditions de fonctionnement du moteur, et élaboré en continu lorsque la purge est autorisée, à partir de la dérive du coefficient de richesse (KO2), de sorte que K CAN est augmenté ou respectivement diminué si KO2 est inférieur ou respectivement supérieur à sa valeur nominale, et à corriger le coefficient K CAN soit par une adaptation lente, pour permettre son adaptation fine et continue, par application à la valeur courante de K CAN d'une correction proportionnelle à un écart du coefficient de richesse KO2 par rapport à sa valeur nominale, soit par une adaptation rapide, après interruption de l'adaptation lente.

La contribution du canister et de son circuit de purge est ainsi estimée en continu à partir de l'unique coefficient K CAN, qui représente lui-même une estimation de la teneur en combustible du circuit de purge, et qui est défini à partir de la dérive du coefficient de richesse KO2 lorsque le moteur fonctionne en boucle fermée et que la purge est active.

Comme ce coefficient K CAN est utilisable dans toutes les conditions de fonctionnement du moteur, sa prise en compte peut être substituée à celle des termes de décalage de ralenti sous purge et de décalage hors ralenti sous purge des procédés d'autoadaptation connus précités.

Le problème à la base de l'invention est de permettre une bonne estimation de la teneur en combustible du circuit de purge par un bon suivi de l'évolution du coefficient K CAN.

A cet effet, le procédé de l'invention, du type connu par W089/10472, se caractérise en ce qu'il consiste, en adaptation lente de K CAN, à utiliser, comme écart de correction proportionnel, l'écart entre la valeur nominale et une valeur moyenne de KO2, le calcul de cette correction étant relancé après un nombre prédéterminé m de transitions de KO2, et, en adaptation rapide de K CAN, à appliquer à sa valeur courante une correction proportionnelle à l'écart entre la valeur nominale et la valeur courante du coefficient de richesse KO2, lorsque ce dernier évolue sans transition pendant un temps supérieur à un seuil prédéterminé, puis à relancer le calcul de la correction rapide de K CAN tous les n points morts hauts, n étant un nombre prédéterminé, tant qu'une transition de KO2 n'est pas obtenue.

De préférence, le procédé consiste à déterminer la quantité de mélange air-vapeur de combustible commandée par la vanne de purge à partir de la différence de pression à laquelle la vanne de purge est soumise et de la durée d'ouverture de cette vanne, depuis l'injection précédente, par référence à la caractéristique de débit de cette vanne, mémorisée dans le calculateur.

En outre, pour éviter de trop déséquilibrer les alimentations en successions des cylindres du moteur, la soustraction de la durée TI CAN, correspondant à ladite quantité de mélange air-vapeur de combustible commandée par la vanne de purge, peut être assurée en deux fois, lors de deux phases d'injection consécutives, de sorte qu'au cours de la première injection, on commande une première soustraction partielle, définie par un pourcentage de ladite durée TI CAN, et qu'au cours de la seconde injection, on commande une seconde soustraction partielle, définie par le complément de la durée TI CAN.

Avantageusement, pour tenir compte du fait que le taux de charge ou de saturation du canister et de son circuit de purge en vapeur de combustible peut être fortement variable pendant un arrêt du moteur, le procédé selon l'invention consiste de plus à mémoriser la valeur du coefficient K CAN à l'arrêt du moteur (coupure du contact), et à adopter comme valeur du coefficient K CAN suite à un redémarrage du moteur, ladite valeur mémorisée et corrigée par un coefficient dépendant de l'évolution de l'état thermique du véhicule pendant l'arrêt, ce coefficient de correction pouvant être fonction de la température du liquide de refroidissement du moteur.

En adaptation lente, le procédé consiste, de préférence, à n'autoriser l'adaptation lente de K CAN que si la valeur moyenne de KO2 est en dehors d'une bande morte d'enrichissement et d'une bande morte d'appauvrissement, situées de part et d'autre de la valeur nominale de KO2, et pour prendre en compte une éventuelle désadaptation du premier ordre, on adopte une bande morte d'enrichissement dont la largeur est supérieure à celle de la bande morte d'appauvrissement.

Par contre, en adaptation rapide de K CAN, pour permettre un recentrage très rapide du fonctionnement du moteur, lorsqu'une désadaptation peut être attribuée avec certitude à la purge, le procédé selon l'invention peut consister à appliquer ladite correction proportionnelle lorsque le coefficient de richesse KO2 évolue sans transition en s'écartant de sa valeur nominale pendant un temps supérieur audit seuil prédéterminé, par exemple d'environ 3 secondes.

En variante, on effectue l'adaptation rapide de K CAN en appliquant ladite correction proportionnelle à condition qu'à la fin dudit seuil prédéterminé de temporisation, KO2 soit divergent par rapport à sa valeur nominale, sinon on n'effectue pas d'adaptation rapide de K CAN et on relance la temporisation pendant ledit seuil prédéterminé.

En outre, le procédé consiste avantageusement à interrompre l'élaboration en continu de K CAN dans les zones de fonctionnement du moteur en boucle ouverte. De préférence, il consiste en outre à exprimer la durée d'injection de base (T inj B), pour un régime moteur donné, comme une fonction sensiblement linéaire croissante de la pression dans la tubulure, avec un décalage (D) à l'origine et un gain (G) qui sont tirés de cartographies en fonction au moins du régime moteur, et à assurer l'autoadaptation cyclique par autoadaptation du décalage (D) et du gain (G).

Enfin, le procédé peut consister à exprimer les quantités de combustible directement en masse et à convertir en durée d'injection en fin de chaîne de calcul au travers d'une caractéristique connue quantité-durée d'ouverture d'injecteur.

L'invention a également pour objet un dispositif destiné à la mise en oeuvre du procédé propre à l'invention, et tel que présenté ci-dessus, à l'aide d'un calculateur qui comprend au moins un microprocesseur, lequel est programmé et/ou réalisé de manière à commander le déroulement de ce procédé.

D'autres caractéristiques et avantages de l'invention découleront de la description donnée ci-dessous, à titre non limitatif, d'un exemple de réalisation, décrit en référence aux dessins annexés sur lesquels :
- la figure 1 représente schématiquement un moteur à injection, avec un circuit de purge de canister, et un calculateur de commande, et
- la figure 2 représente, pour un régime moteur donné, une courbe exprimant la durée d'injection en fonction de la pression absolue dans la tubulure d'admission, et
- la figure 3 est un chronogramme représentant, en superposition et en correspondance, de haut en bas, une évolution du signal de richesse R, du coefficient de richesse KO2 et du coefficient K CAN.

Sur la figure 1 est schématiquement représenté en 1, un moteur à injection, à quatre cylindres-quatre temps, et allumage commandé, équipé d'une installation d'injection indirecte de carburant de type multipoint. Cette installation comprend quatre injecteurs 2 montés chacun dans l'une respectivement des quatre branches 3 en aval d'une tubulure d'admission 4, et débouchant chacune dans la culasse du moteur 1, au niveau de la soupape d'admission d'un cylindre correspondant. Un papillon 5 de commande du débit d'air d'admission est monté rotatif dans un corps de papillon 6 dans la partie amont de la tubulure 4, le corps de papillon 6 présentant une conduite 7 en dérivation sur le papillon 5, et dont la section de passage est régulée par une vanne schématisée en 8 et commandée par un moteur pas à pas 9.

Les injecteurs 2 sont alimentés en carburant sous une pression définie par le régulateur 10, lui-même alimenté à partir du réservoir 11, fermé par un bouchon étanche, par l'intermédiaire de la pompe 12 sur la canalisation d'alimentation 13 sur laquelle est également monté le filtre 14. Le complèment de la quantité de carburant dérivée par le régulateur 10 vers les injecteurs 2 est renvoyé au réservoir 11 par la canalisation de retour 15.

Les vapeurs de carburant se formant dans le réservoir 11 sont collectées par un canister 16, contenant une charge absorbante de ces vapeurs, par exemple du charbon actif, et relié au réservoir par la conduite de récupération 17. Le canister 16 présente un évent 18, par lequel il met à l'air libre le réservoir 11, et est raccordé à la tubulure d'admission 4, en aval du papillon d'étranglement 5 par une conduite d'aspiration 19 sur laquelle est montée une vanne 20 à commande électrique, pour la purge du canister 16. Cette vanne 20 est une électrovanne normalement fermée au repos et à ouverture commandée par R.C.O. variable.

Le R.C.O. variable de cette vanne 20, donc le débit de purge du canister 16 des vapeurs de carburant qu'il contient, ainsi que la position du moteur électrique pas à pas 9 sont pilotés par des ordres électriques qui leur sont transmis du calculateur 21 par les conducteurs 22 et 23. De même, la durée d'ouverture ou d'injection des injecteurs 2, fonction de la quantité de carburant injectée par chaque injecteur 2 dans le cylindre correspondant, (puisque la différence de pression appliquée aux injecteurs 2 est constante et fixée par le régulateur 10), est pilotée par des ordres électriques appliqués par le calculateur 21 aux injecteurs 2 par le conducteur 24.

Ces ordres électriques (durée d'injection, R.C.O. variable, commande du moteur pas à pas) sont élaborés par le calculateur 21 à partir de signaux reçus de différents capteurs de paramètres de fonctionnement du moteur, dont un signal de température d'air d'admission 25, délivré par une sonde de température 26 placée dans la veine d'air, un signal de pression absolue de tubulure 27 délivré par une sonde de pression 28 dans la tubulure 4, un signal de température 29 d'eau de refroidissement du moteur 1, fourni par un capteur non représenté, et un signal 30 de rotation du moteur, permettant de déterminer le régime du moteur, ainsi que les passages au P.M.H. dans les différents cylindres pour la détermination des instants d'injection. Ce signal 30 peut être fourni par un capteur coopérant avec une roue dentée entraînée par le volant moteur et présentant une singularité de détection du passage au P.M.H. d'un cylindre de référence. Le calculateur 21 reçoit également un signal 31 d'angle d'ouverture du papillon 5 fourni par un capteur approprié, tel qu'un potentiomètre de recopie de la position angulaire du papillon 5, et monté sur l'axe de rotation de ce dernier, et délivre en 33 un signal de consommation de combustible. Enfin, le calculateur 21 reçoit en 32 un signal de richesse R délivré, sous forme de tension électrique, par une sonde d'oxygène dite sonde λ, disposée dans les gaz d'échappement du moteur, dont elle indique la teneur en oxygène. En fonctionnement du moteur en boucle fermée, le signal de richesse R est utilisé par le calculateur 21 pour centrer le fonctionnement du moteur sur une richesse égale à 1. Pour cela, le calculateur 21 calcule tout d'abord une durée d'injection de base, en se référant à un réseau de courbes mémorisées dans le calculateur 21 et telles que celle représentée sur la figure 2, qui donne pour un régime moteur constant donné, la durée d'injection de base T inj B en fonction de la pression absolue P tub dans la tubulure 4, cette courbe étant, sur la majeure partie de la plage de fonctionnement utile du moteur, assimilable à une fonction linéaire croissante définie par un décalage de pression à l'origine D et par un gain G correspondant à la pente de la droite représentative de cette fonction. D et G sont chacun tirés d'une cartographie en fonction notamment du régime moteur N (fonctions f(N) et g(N)). Dans les zones à haute et basse pressions, la courbe présente des parties arrondies en S obtenues à partir de la droite après correction multiplicative par un coefficient cartographique K carto, fonction notamment du régime moteur N, et de la pression P tub ou de l'angle d'ouverture du papillon 5 (fonction h (N, P).

Donc, pour un régime N et une pression d'admission P tub donnés, la durée d'injection de base est donnée par la formule (1) :$\text{(1) T inj B = (P tub - D) x G x K carto}$ L'application de cette durée d'injection aux injecteurs conduit à un signal de richesse R de la sonde λ en général différent de 1. Le calculateur 21 augmente ou réduit alors la durée d'injection appliquée aux injecteurs 2 pour obtenir un signal de richesse R égal à 1. Pour cela, le calculateur 21 calcule un coefficient de richesse KO2 par lequel il multiplie la durée d'injection de base T inj B donnée par la formule (1).

Dans les zones de fonctionnement du moteur en boucle ouverte, le coefficient de richesse KO2 est choisi égal à 1. Ces zones correspondent notamment à un fonctionnement avec une sonde λ en panne, ou avec une température d'air inférieure à un seuil d'entrée en boucle fermée, par exemple en cas de démarrage à froid du moteur, ou lorsque la boucle ouverte est imposée par le régime ou l'angle d'ouverture du papillon, par exemple en décélération ou à pleine charge, ou si le régime moteur N est supérieur à un seuil élevé donné, par exemple 4500 tr/min, et, d'une manière générale, chaque fois que la richesse visée diffère de 1.

Après correction par multiplication par le coefficient de richesse KO2, on modifie la valeur du décalage D ou du gain G par une autoadaptation cyclique, de manière à corriger toutes les dérives de ce coefficient de richesse KO2 pour qu'il reste voisin de 1.

La durée d'injection représentative des besoins du moteur T inj M peut donc être exprimée par la formule (2) :$\text{(2) T inj M = (P tub - D) x G x K carto x KO2}$

Si on appelle TI CAN une durée qui correspond à la contribution du circuit de purge à l'alimentation en carburant du moteur 1, on comprend que la durée d'injection à appliquer effectivement aux injecteurs T inj A est donnée par la formule (3) :$\text{(3) T inj A = T inj M - TI CAN}$

Selon l'invention, on exprime TI CAN, qui correspond à une diminution de la quantité de carburant à injecter par rapport aux besoins calculés, comme une fonction de la quantité de carburant introduite sous forme de vapeurs entre deux injections consécutives, et provenant du circuit de purge.

De préférence, cette quantité est déterminée entre le P.M.H. de la phase d'injection en cours et le P.M.H. de la phase d'injection précédente.

Donc, à chaque P.M.H. de phase d'injection, la quantité de carburant, équivalente à l'apport sous forme de vapeur depuis le canister 16 et les conduites 17 et 19 du circuit de purge, est calculée en fonction d'une teneur estimée en carburant du circuit de purge et de la quantité de mélange air-vapeur de carburant commandée par la vanne de purge 20, entre les P.M.H. des deux dernières injections, cette teneur estimée correspondant au rapport du débit massique de carburant au débit massique total du circuit de purge, et étant définie à l'aide d'un coefficient K CAN, comme décrit ci-dessous.

Cette quantité de mélange air-vapeur Q a-v est déterminée à partir de la durée d'ouverture tR.C.O. de cette vanne 20 depuis le P.M.H. d'injection précédent, de la différence de pression à laquelle cette vanne 20 est soumise, c'est-à-dire de la différence entre la pression atmosphérique P atm dans le canister 16 à l'air libre par son évent 18, et la pression absolue dans la tubulure P tub, et de la caractéristique de débit du circuit de purge qui est mémorisée dans le calculateur 21 en fonction de la dépression (P atm - P tub) dans la tubulure 4 et à 100 % de R.C.O. (pleine ouverture de la vanne 20).

Ainsi, le débit de la vanne 20 est représentatif de la quantité de mélange air-vapeur admise par la vanne 20, par unité de temps. La connaissance de P tub et de la durée d'ouverture tR.C.O. de la vanne 20 depuis la dernière injection permet donc de connaître Q a-v, dont TI CAN est une fonction.

Afin de tenir compte des retards entre l'instant où la vanne 20 commande le passage du mélange air-vapeur de carburant et l'instant où les cylindres du moteur 1 reçoivent l'enrichissement correspondant à cet apport de carburant, la quantité de carburant équivalente à cet apport peut être considérée comme soustraite en deux fois, au lieu d'une, la première soustraction étant définie comme un pourcentage de cette quantité équivalente calculée, et la seconde soustraction correspondant au complément.

Cela revient à fractionner TI CAN en deux parties complémentaires, dont une première fraction, égale par exemple à 60 % de TI CAN, est soustraite de T inj M pour donner la durée appliquée T inj A à partir du P.M.H. de la phase d'injection considérée, tandis que la seconde fraction, égale à 40 % de TI CAN, est soustraite de T inj M nouvellement calculé pour donner la durée d'injection appliquée T inj A à partir du P.M.H. de la phase d'injection suivante, cette valeur T inj A étant également diminuée de 60 % de la valeur de TI CAN nouvellement calculée au P.M.H. de l'injection suivante.

En d'autres termes, si on affecte l'indice n aux grandeurs calculées ou.mesurées pour l'injection d'ordre n, la durée d'injection appliquée pour cette injection d'ordre n est donnée par la formule (5) :$\text{(5) (T inj A)n =(T inj M)n -0,6(TI CAN)n -0,4(TI CAN)n-1}$

Sur la figure 1, la sortie 33 du calculateur 21 est une sortie sur laquelle est donné un signal de consommation instantanée, qui correspond à une intégration du signal T inj M.

Les quantités de carburant ont été exprimées ci-dessus, à titre d'exemple, en durées d'injection, car la caractéristique quantité-durée d'ouverture des injecteurs est connue, mais elles peuvent être exprimées directement en masse, la conversion en durée d'injection se faisant en fin de chaîne de calcul, au travers de cette caractéristique.

Concernant la correction de la durée d'injection à l'aide du coefficient de richesse KO2, qui est un coefficient correcteur multiplicatif de valeur nominale égale à 1 dans cet exemple, et dont la valeur est modifiée selon la valeur du signal de richesse R pour rechercher un signal R égal à 1, les deux courbes du haut de la figure 3 représentent, en fonction du temps, un exemple d'évolutions en correspondance du signal de richesse R, tel qu'obtenu à partir du signal fourni par la sonde d'oxygène λ, et du coefficient de richesse KO2.

Sensiblement sur la moitié de gauche de la courbe de R, cette courbe ondule autour de la valeur 1, qu'elle prend aux instants successifs T1 à T6. Entre T1 et T2, comme on a R > 1, le calculateur 21 diminue progressivement KO2 à partir d'une valeur initiale inférieure à 1, comme représenté en 34, pour diminuer la durée d'injection, et donc la quantité de combustible injectée, afin de revenir à une richesse R = 1. Ceci est obtenu en T2, avec une pente de R telle qu'après T2, R devient inférieur à 1. Pratiquement à cet instant T2, le calculateur 21 applique à KO2 une transition de valeur correspondant à un échelon positif 35, suivi d'une augmentation progressive 36 jusqu'à l'instant T3 où, sous l'effet de l'augmentation de la valeur de KO2, donc de la durée d'injection, et donc de la quantité de combustible injectée, R cesse d'être inférieur à 1 pour redevenir supérieur à 1. Le calculateur 21 donne alors à KO2 une nouvelle transition de valeur, mais cette fois sous la forme d'un échelon négatif 37, afin de diminuer rapidement sa valeur, suivi d'une diminution progressive 38, jusqu'à l'instant T4, où R cesse d'être supérieur à 1 pour redevenir inférieur à 1. A nouveau, le calculateur 21 donne à KO2 une transition de valeur en échelon positif 39, suivi d'une augmentation progressive 40 jusqu'à l'instant T5 où R redevient supérieur à 1, et ainsi de suite.

Pendant ce temps, et comme déjà mentionné ci-dessus, la contribution du canister 16 et de son circuit de purge 17, 19, 20 à l'alimentation du moteur 1 en combustible est considérée comme étant exprimée par une quantité de combustible équivalente à l'apport des vapeurs de combustible débitées par la vanne 20. Cette quantité équivalente est calculée à chaque P.M.H. d'injection comme étant égale au produit de la quantité de mélange air-vapeur de combustible, débitée par la vanne 20 depuis le P.M.H. d'injection précédent, par un coefficient K CAN, correspondant à une estimation de la teneur du canister 16 et de son circuit de purge 17, 19, 20 en vapeur de combustible.

La quantité de mélange air-vapeur de combustible peut être déterminée à partir du produit de la différence de pression à laquelle la vanne 20 est soumise, par la durée d'ouverture t R.C.O. de la vanne 20, par référence à la caractéristique de débit de cette vanne 20, mémorisée dans le calculateur 21 et par exemple tabulée à 100 % de R.C.O. (pleine ouverture), la différence de pression précitée étant donnée par la différence entre la pression atmosphérique et P tub.

L'estimation de la valeur de K CAN est effectuée en permanence à partir de l'évolution de KO2, si l'installation fonctionne en boucle fermée et la vanne 20 commande un débit de purge.

Le principe de cette adaptation de K CAN consiste, par référence à la dérive du coefficient de richesse KO2 par rapport à sa valeur nominale 1, à augmenter ou respectivement diminuer la valeur de K CAN si KO2 est inférieur ou respectivement supérieur à sa valeur nominale 1.

Lorsque le signal de richesse R évolue sensiblement comme représenté sur la figure 3 entre T1 et T6, une variation fine et continue de la valeur de K CAN est assurée par une adaptation lente de cette valeur, qui consiste à corriger la valeur courante de K CAN proportionnellement à l'écart entre la valeur nominale 1 et la valeur moyenne de KO2, cette dernière étant mesurée dans l'intervalle de temps qui s'écoule entre m transitions successives de KO2, telles que 35, 37 et 39 sur la figure 3, m étant un nombre entier prédéterminé, et le calcul de cette correction étant relancé toutes les m transitions de KO2.

De plus, cette variation lente de K CAN n'est autorisée par le calculateur 21 que si la valeur moyenne de KO2 est en dehors d'une bande dite "morte" d'enrichissement et d'une bande dite "morte" d'appauvrissement, qui s'étendent de part et d'autre de la valeur nominale 1 de KO2, la largeur de la bande morte d'enrichissement étant supérieure à celle de la bande morte d'appauvrissement, afin de tenir compte d'une éventuelle désadaptation du décalage D et/ou du gain G.

Ainsi, la croissance de K CAN est autorisée pour un écart entre la valeur moyenne du coefficient de richesse KO2 et sa valeur nominale 1 qui est représentatif d'un enrichissement supérieur à un seuil d'enrichissement, correspondant à la largeur de la bande morte d'enrichissement, et par exemple de 3 %, tandis que la décroissance de K CAN est autorisée pour un écart entre la valeur moyenne de KO2 et sa valeur nominale 1 qui est représentatif d'un appauvrissement supérieur à un seuil d'appauvrissement, correspondant à la largeur de la bande morte d'appauvrissement, et par exemple de l'ordre de 1,5 %.

Sur la courbe inférieure de la figure 3, qui représente l'évolution de K CAN, la valeur de K CAN est représentée constante entre T1 et T6, car on suppose que le nombre m prédéterminé de transitions successives de KO2, pris en compte pour l'adaptation lente de K CAN, est supérieur à 6.

Sur sensiblement la moitié de droite de la figure 3, au-delà de T6, on a représenté un signal de richesse R qui cesse d'onduler pour devenir très négatif, par exemple sous l'effet d'une désadaptation du fonctionnement du moteur causée par la purge du canister 16 et de son circuit de purge 17, 19 sous la commande de la vanne 20.

A la suite de la transition de valeur en échelon positif 41, appliquée à KO2 par le calculateur 21 à l'instant T6, du fait qu'à cet instant, R cesse d'être supérieur à 1 pour devenir inférieur à 1, KO2 augmente progressivement de valeur en 42, d'une manière durable, tant que R ne redevient pas égal à 1.

Pour interrompre cette divergence de KO2 par rapport à sa valeur nominale 1 franchie à l'instant T7, afin de recentrer rapidement le fonctionnement du moteur, et donc de recentrer R autour de la richesse 1, le calculateur 21 commande une adaptation rapide de K CAN. Celle-ci consiste, après l'écoulement d'un seuil de durée Δ1T, d'environ 3 secondes par exemple, sans transition de KO2 s'écartant de sa valeur nominale 1, c'est-à-dire à un instant T8=T7+Δ1T, sur la courbe, à corriger la valeur courante de K CAN proportionnellement à l'écart entre la valeur courante de KO2 et sa valeur nominale 1, puis à effectuer à nouveau cette correction proportionnelle après un intervalle de temps Δ2T, correspondant à un nombre prédéterminé n de P.M.H. successifs à partir de la correction rapide précédente, c'est-à-dire à l'instant T9 = T8 + Δ2T sur la courbe, et à répéter cette correction proportionnelle, aux instants T10 et T11 sur la courbe, jusqu'à ce que R = 1, c'est-à-dire dès l'application d'une nouvelle transition de valeur de KO2.

La correction rapide est ainsi interrompue à l'instant T12, correspondant à la transition 43 de KO2, lorsque R redevient égal à 1.

Cette correction rapide se traduit sur la valeur de K CAN par des diminutions en échelons 44, 45, 46 et 47, d'amplitude croissante, respectivement aux instants T8, T9 T10 et T11, puisque KO2 diverge en étant supérieur à 1, et que l'écart (KO2 - 1) augmente progressivement aux instants T8 à T11.

La temporisation Δ1T, initiée à l'instant T7 de franchissement par le signal KO2 de sa valeur nominale 1, nécessite de scruter en permanence l'écart entre la valeur courante de KO2 et sa valeur nominale. En variante, selon un compromis plus économique, la temporisation Δ1T est remplacée par une temporisation Δ'1T, initiée à l'instant T6 de la dernière transition 41 de K CAN, et s'écoulant jusqu'à l'instant T8, à condition qu'à cet instant KO2 soit constaté divergent par rapport à sa valeur nominale 1. A défaut, on n'effectue pas de correction rapide de K CAN et on relance la temporisation Δ'1T.

A la coupure du contact et l'arrêt du moteur, la valeur courante de K CAN est mémorisée par le calculateur 21. Au redémarrage du moteur, cette valeur mémorisée est pondérée par la prise en compte d'un coefficient représentatif de l'évolution de l'état thermique du moteur, ou, plus généralement, du véhicule, pendant l'arrêt, car la teneur du canister et de son circuit de purge en vapeur de combustible peut être très variable pendant cet arrêt.

Cette pondération de la valeur mémorisée de K CAN peut consister en une correction en fonction de la température du liquide de refroidissement du moteur au redémarrage. Par exemple, on peut considérer que K CAN est mémorisé à l'arrêt du moteur 1 pour une température de son liquide de refroidissement estimée égale à une borne supérieure, par exemple de 100°C, et que K CAN = 0 si la température de ce liquide est égale à une borne inférieure, par exemple de 0°C.

Si la température de ce liquide mesurée au redémarrage est par exemple de 65°C, alors la valeur de K CAN au redémarrage est choisie égale à K CAN mémorisée x 65/100, soit 0,65 K CAN mémorisé.

Lorsque le moteur fonctionne en boucle ouverte, par exemple en cas de décélération, ou à pleine charge, ou si le régime moteur est supérieur à un seuil donné, par exemple 4.500 tr/min, ou encore en fonctionnement à basse température (démarrage à froid), KO2 est arbitrairement fixé égal à 1, et la valeur de K CAN devient incertaine, et son adaptation impossible. L'élaboration en continu du coefficient K CAN est alors interrompue lors des fonctionnements en boucle ouverte.

La mise en oeuvre de ce procédé est assurée par le dispositif décrit ci-dessus, en particulier en référence à la figure 1, dans lequel le calculateur 21, qui est en fait une unité centrale de calcul et de commande, avec notamment les circuits de calcul, mémoires, compteurs, registres et autres circuits de régulation et commande nécessaires et de structure connue, comporte au moins un microprocesseur ou microcontrôleur programmé et/ou réalisé de manière à commander le déroulement de ce procédé.

## Revendications

1. Procédé de correction de la durée d'injection, en fonction du débit de purge d'un circuit de purge (16, 17, 19) à canister (16), pour un moteur (1) à injection, dans lequel le canister (16), collectant des vapeurs de combustible provenant d'un réservoir (11), est relié à une tubulure d'admission (4) du moteur (1), munie d'un obturateur ou papillon (5) de commande du débit d'air, par une vanne (20) de purge du canister (16) à commande électrique, dont le débit est piloté par un calculateur (21) relié à des capteurs (26, 28) de paramètres de fonctionnement du moteur (1), dont il reçoit au moins des signaux (30) de rotation du moteur et des signaux (27, 30, 31) permettant de connaître la pression (P tub) dans la tubulure d'admission (4), ainsi qu'à une sonde d'oxygène (32) dans les gaz d'échappement du moteur, ledit calculateur (21) calculant une durée d'injection représentative des besoins du moteur (T inj M), obtenue à partir d'une durée d'injection de base (T inj B) exprimée à l'aide d'au moins une cartographie en fonction au moins du régime moteur (N), et corrigée, d'une part, en prenant en compte un coefficient de richesse (KO2) auquel on applique des transitions de valeur (35, 37, 39, 41, 43) en fonction du signal de richesse (R) de la sonde d'oxygène (32) dans les zones de fonctionnement du moteur (1) en boucle fermée, et fixé égal à une valeur nominale dans les zones de fonctionnement du moteur (1) en boucle ouverte, pour assurer le centrage du fonctionnement du moteur (1) sur une richesse égale à 1, et, d'autre part, par une autoadaptation cyclique pour assurer que le coefficient de richesse (KO2) reste voisin de sa valeur nominale, par correction de toute dérive du coefficient de richesse (KO2), le procédé de correction comprenant le calcul d'une durée d'injection (T inj A) appliquée à chaque injecteur (2) du moteur en retranchant de la durée d'injection représentative des besoins du moteur (T inj M) une durée (TI CAN) correspondant à la contribution du circuit de purge (16, 17, 19) exprimée par la quantité de combustible équivalente à l'apport des vapeurs du circuit de purge entre deux injections consécutives, et à calculer ladite quantité de combustible en faisant le produit de la quantité de mélange air-vapeur de combustible (Q a-v) commandée par la vanne (20) de purge entre lesdites injections par un coefficient (K CAN) d'estimation de la teneur en combustible du circuit de purge (16, 17, 19), le procédé comprenant une étape consistant à définir ledit coefficient (K CAN) tel qu'il soit applicable dans toutes les conditions de fonctionnement du moteur, et élaboré en continu lorsque la purge est autorisée, à partir de la dérive du coefficient de richesse (KO2), de sorte que K CAN est augmenté ou respectivement diminué si KO2 est inférieur ou respectivement supérieur à sa valeur nominale, et à corriger le coefficient K CAN soit par une adaptation lente, pour permettre son adaptation fine et continue, par application à la valeur courante de K CAN d'une correction proportionnelle à un écart du coefficient de richesse KO2 par rapport à sa valeur nominale, soit par une adaptation rapide, après interruption de l'adaptation lente, caractérisé en ce qu'il consiste, en adaptation lente de K CAN, à utiliser, comme écart de correction proportionnel, l'écart entre la valeur nominale et une valeur moyenne de KO2, le calcul de cette correction étant relancé après un nombre prédéterminé m de transitions (35, 37, 39, 41, 43) de KO2, et, en adaptation rapide de K CAN, à appliquer à sa valeur courante une correction proportionnelle à l'écart entre la valeur nominale et la valeur courante du coefficient de richesse KO2, lorsque ce dernier évolue sans transition pendant un temps supérieur à un seuil prédéterminé (Δ1T ou Δ'1T), puis à relancer le calcul de la correction rapide de K CAN tous les n points morts hauts (P.M.H.), n étant un nombre prédéterminé, tant qu'une transition (43) de KO2 n'est pas obtenue.

2. Procédé selon la revendication 1, caractérisé en ce qu'il consiste à n'autoriser l'adaptation lente de K CAN que si la valeur moyenne de KO2 est en dehors d'une bande morte d'enrichissement et d'une bande morte d'appauvrissement, situées de part et d'autre de la valeur nominale de KO2.

3. Procédé selon la revendication 2, caractérisé en ce qu'il consiste à adopter une bande morte d'enrichissement dont la largeur est supérieure à celle de la bande morte d'appauvrissement.

4. Procédé selon l'une quelconque des revendications 1 à 3, caractérisé en ce qu'il consiste, en adaptation rapide de K CAN, à appliquer ladite correction proportionnelle lorsque le coefficient de richesse KO2 évolue sans transition en s'écartant de sa valeur nominale pendant un temps supérieur audit seuil prédéterminé (Δ1T), par exemple d'environ 3 secondes.

5. Procédé selon l'une quelconque des revendications 1 à 3, caractérisé en ce qu'il consiste, en adaptation rapide de K CAN, à appliquer ladite correction proportionnelle à condition qu'à la fin dudit seuil prédéterminé (Δ'1T), KO2 soit divergent par rapport à sa valeur nominale, sinon on n'effectue pas d'adaptation rapide de K CAN et on relance la temporisation pendant ledit seuil prédéterminé (Δ'1T).

6. Procédé selon l'une quelconque des revendications 1 à 5, caractérisé en ce qu'il consiste à mémoriser la valeur du coefficient K CAN à l'arrêt du moteur (1) (coupure du contact), et à adopter comme valeur du coefficient K CAN suite à un redémarrrage du moteur (1), ladite valeur mémorisée et corrigée par un coefficient dépendant de l'évolution de l'état thermique du véhicule pendant l'arrêt.

7. Procédé selon la revendication 6, caractérisé en ce que le coefficient de correction dépendant de l'évolution de l'état thermique du véhicule est fonction de la température du liquide de refroidissement (29) du moteur (1).

8. Procédé selon l'une quelconque des revendications 1 à 7, caractérisé en ce qu'il consiste à interrompre l'élaboration en continu de K CAN dans les zones de fonctionnement du moteur (1) en boucle ouverte.

9. Procédé selon l'une quelconque des revendications 1 à 8, caractérisé en ce qu'il consiste à assurer la soustraction de la durée (TI CAN), correspondant à ladite quantité de mélange air-vapeur de combustible commandée par la vanne de purge, en deux fois, lors de deux phases d'injection consécutives, de sorte qu'au cours de la première injection, on commande une première soustraction partielle, définie par un pourcentage de ladite durée (TI CAN), et qu'au cours de la seconde injection, on commande une seconde soustraction partielle, définie par le complément de la durée (TI CAN).

10. Procédé selon l'une quelconque des revendications 1 à 9, caractérisé en ce qu'il consiste à déterminer la quantité de mélange air-vapeur de combustible (Q a-v) commandée par la vanne de purge (20) à partir de la différence de pression (P atm - P tub) à laquelle elle est soumise et de la durée d'ouverture (t R.C.O.) de la vanne de purge (20) depuis l'injection précédente, par référence à la caractéristique de débit de la vanne (20) mémorisée dans le calculateur (21).

11. Procédé selon l'une quelconque des revendications 1 à 10, caractérisé en ce qu'il consiste à exprimer la durée d'injection de base (T inj B), pour un régime moteur donné (N), comme une fonction sensiblement linéaire croissante de la pression dans la tubulure (P tub), avec un décalage (D) à l'origine et un gain (G) qui sont tirés de cartographies en fonction au moins du régime moteur (N), et à assurer son autoadaptation cyclique par autoadaptation du décalage (D) et du gain (G).

12. Procédé selon l'une quelconque des revendications 1 à 11, caractérisé en ce qu'il consiste à exprimer les quantités de combustible directement en masse et à convertir en durée d'injection en fin de chaîne de calcul au travers d'une caractéristique connue quantité-durée d'ouverture d'injecteur (2).

13. Dispositif de correction de la durée d'injection en fonction du débit de purge d'un circuit de purge (16, 17, 19, 20) à canister (16), pour moteur à injection (1), comprenant un calculateur (21), relié à des capteurs (26, 28) de paramètres de fonctionnement du moteur (1), ainsi qu'à une sonde d'oxygène dans les gaz d'échappement du moteur (1), et pilotant une vanne (20) à commande électrique reliant le canister (16) à une tubulure d'admission (4) munie d'un obturateur (5) de commande du débit d'air, ledit calculateur (21) calculant notamment une durée d'injection (T inj M) représentative des besoins du moteur (1) à partir d'une durée d'injection de base (T inj B) exprimée à l'aide d'au moins une cartographie en mémoire dans le calculateur (21), et corrigée à l'aide d'un coefficient de richesse (KO2) déterminé par le calculateur (21). en fonction du signal de richesse (R) de la sonde d'oxygène en fonctionnement en boucle fermée et égal à une valeur nominale en fonctionnement en boucle ouverte, pour assurer le centrage du fonctionnement du moteur (1) sur une richesse égale à 1, le calculateur (21) effectuant une autoadaptation cyclique de la durée d'injection de base (T inj B) pour assurer que KO2 reste voisin de sa valeur nominale, par correction de toute dérive de KO2, et appliquant à au moins un injecteur (2) du moteur (1) une durée d'injection appliquée (T inj A), le calculateur (21) comprenant au moins un microprocesseur, caractérisé en ce que ce dernier est programmé et/ou réalisé de manière à commander le déroulement du procédé selon l'une quelconque des revendications 1 à 12.

## Patentansprüche

1. Verfahren zum Korrigieren der Einspritzdauer in Abhängigkeit des Spüldurchsatzes einer Spülleitung (16, 17, 19) mit Kanister (16) für einen Einspritzmotor (1), wobei der Kanister (16), welcher die von einem Tank (11) herrührenden Kraftstoffdämpfe sammelt, mit einem Ansaugkrümmer (4) des Motors (1), der mit einem Steuerveischluß oder einer Stellklappe (5) für den Luftdurchsatz versehen ist, über ein elektrisch gesteuertes Ventil zum Spülen des Kanisters (16) verbunden ist, dessen Durchsatz durch einen Rechner (21) geregelt wird, der mit Fühlern (26, 28) für Funktionsparameter des Motors (1), von welchen er zumindest Drehzahlsignale (30) des Motors und Signale (27, 3C, 31) empfängt, die den Druck (P tub) in dem Ansaugstutzen (4) mitteilen, sowie mit einer Sauerstoffsonde (32) in dem Motorabgas verbunden ist, wobei der Rechner (21) eine Einspritzdauer berechnet, die für den Bedarf (T inj M) des Motors repräsentativ ist und beginnend mit einer Basiseinspritzdauer (T inj B) erhalten wird, die mit Hilfe von zumindest einer Karte als Funktion der Motordrehzahl (N) ausgedrückt ist und einerseits korrigiert wird, indem ein Anreicherungskoeffizient (KO2) berücksichtigt wird, auf welchen Wertübergänge (35, 37, 41, 43) als Funktion des Anreicherungssignals (R) der Sauerstoffsonde (32) in den Funktionszonen des Motors (1) mit geschlossener Schleife angewendet werden, und der auf einen Nominalwert in den Funktionszonen des Motors (1) mit offener Schleife festgelegt ist, um die Zentrierung der Funktion des Motors (1) auf eine Anreicherung gleich 1 sicherzustellen, und andererseits durch eine zyklische Selbstanpassung, um sicherzustellen, daß der Anreicherungskoeffizient (KO2) in der Nähe des Nominalwerts verbleibt, und zwar durch eine Korrektur der gesamten Abweichung des Anreicherungskoeffizienten (KO2), wobei das Korrekturverfahren die Berechnung einer Einspritzdauer (T inj A) umfaßt, die auf jede Einspritzdüse (2) des Motors angewendet wird, indem die Einspritzdauer (T inj M), die für den Bedarf des Motors repräsentativ ist, auf eine Dauer (TI CAN) entsprechend dem Beitrag der Spülleitung (16, 17, 19) eingeschränkt wird, der durch die Menge des Kraftstoffs äquivalent der Zufuhr der Dämpfe der Spülleitung zwischen zwei aufeinanderfolgenden Einspritzvorgängen dargestellt ist, und zum Berechnen der Kraftstoffmenge, indem das Produkt aus der Luft-Kraftstoffdampfgemischmenge (Q a-v), gesteuert durch das Spülventil (20) zwischen den Einspritzvorgängen mit einem Bewertungskoeffizienten (K CAN) für den Gehalt an Kraftstoff der Spülleitung (16, 17, 19) gebildet wird, wobei das Verfahren einen Schritt aufweist, der darin besteht, den Koeffizienten (K CAN) derart festzulegen, daß er auf sämtliche Funktionszustände des Motors anwendbar ist und kontinuierlich bearbeitet bzw. verändert wird, wenn das Spülen beginnend mit der Abweichung des Anreicherungskoeffizienten (KO2) derart zugelassen wird, daß K CAN vergrößert bzw. verkleinert wird, wenn KO2 kleiner bzw. größer als der Nominalwert ist, und den Koeffizienten K CAN entweder durch eine langsame Anpassung zu korrigieren, um seine feine und kontinuierliche Anpassung zu ermöglichen, indem auf den aktuellen Wert von K CAN eine Korrektur proportional zu einer Abweichung des Anreicherungskoeffizienten KO2 in bezug auf seinen Nominalwert angewendet wird, oder durch eine rasche Anpassung nach Unterbrechung der langsamen Anpassung, dadurch gekennzeichnet, daß bei einer langsamen Anpassung von K CAN vorgesehen ist, als Abweichung von der proportionalen Korrektur die Abweichung zwischen dem Nominalwert und dem Mittelwert von KO2 zu verwenden, wobei die Berechnung dieser Korrektur nach einer vorbestimmten Anzahl m von Übergängen (35, 37, 39, 41, 43) von KO2 wieder aufgenommen wird und bei rascher Anpassung von K CAN auf seinen aktuellen Wert eine Korrektur proportional zur Abweichung zwischen dem Nominalwert und dem aktuellen Wert des Anreicherungskoeffizienten KO2 anzuwenden, wenn letztgenannter keinen Übergang während einer Zeit vornimmt, die größer ist als eine vorbestimmte Schwelle (Δ1T oder Δ'1T),dann die Berechnung der raschen Korrektur von K CAN) für sämtliche n oberen Totpunkte (O.T.) wieder aufzunehmen, wobei n eine vorbestimmte Zahl ist, solange ein Übergang (43) von KO2 nicht erzielt ist.

2. Verfahren nach Anspruch 1, dadurch gekennzeichnet, daß vorgesehen ist, die langsame Anpassung von K CAN zuzulassen, wenn der Mittelwert von KO2 außerhalb eines Anreicherungstotbands und eines Abreicherungstotbands liegt, die beidseits des Nominalwerts KO2 zu liegen kommen.

3. Verfahren nach Anspruch 2, dadurch gekennzeichnet, daß vorgesehen ist, ein Anreicherungstotband anzuwenden, dessen Größe größer als diejenige des Abreicherungstotbands ist.

4. Verfahren nach einem der Ansprüche 1 bis 3, dadurch gekennzeichnet, daß bei der raschen Anpassung von K CAN vorgesehen ist, die proportionale Korrektur anzuwenden, wenn der Anreicherungskoeffizient KO2 ohne Übergang sich entwickelt, indem er von seinem Nominalwert während einer Zeit abweicht, die über der vorbestimmten Schwelle (Δ1T) liegt, beispielsweise 3 Sekunden beträgt.

5. Verfahren nach einem der Ansprüche 1 bis 3, dadurch gekennzeichnet, daß bei einer raschen Anpassung von K CAN vorgesehen ist, die proportionale Korrektur unter der Bedingung anzuwenden, daß am Ende der vorbestimmten Schwelle (Δ'1T) KO2 von seinem Nominalwert abweicht, sonst wird keine rasche Anspassung von K CAN bewirkt und die Verzögerungszeit während der vorbestimmten Schwelle (Δ'1T) wieder aufgenommen

6. Verfahren nach einem der Ansprüche 1 bis 5, dadurch gekennzeichnet, daß vorgesehen ist, den Wert des Koeffizienten K CAN beim Anhalten des Motors (1) (Kontaktunterbrechung) zu speichern und als Koeffizient K CAN folgend auf ein Wiederanlassen des Motors (1) anzuwenden, wobei der Wert durch einen Koeffizienten während der Entwicklung des Wärmezustands des Fahrzeugs während des Halts gespeichert und korrigiert wird.

7. Verfahren nach Anspruch 6, dadurch gekennzeichnet, daß der Korrekturkoeffizient während der Entwicklung des Wärmezustands des Fahrzeugs eine Funktion der Temperatur der Kühlflüssigkeit (29) des Motors (1) ist.

8. Verfahren nach einem der Ansprüche 1 bis 7, dadurch gekennzeichnet, daß vorgesehen ist, die kontinuierliche Bearbeitung von K CAN in den Funktionszonen des Motors (1) mit offener Schleife zu unterbrechen.

9. Verfahren nach einem der Ansprüche 1 bis 8, dadurch gekennzeichnet, daß vorgesehen ist, die Subtraktion der Dauer (TI CAN) entsprechend der durch das Spülventil gesteuerten Menge des Luft-Kraftstoffdampfgemischs zweimal bei zwei aufeinander folgenden Einspritzphasen derart sicherzustellen, daß beim Verlauf des ersten Einspritzvorgangs eine erste partielle Subtraktion gesteuert wird, die durch einen Prozentsatz der Dauer (TI CAN) festgelegt ist, und daß im Verlauf des zweiten Einspritzvorgangs eine zweite partielle Subtraktion gesteuert wird, die durch das Kompliment der Dauer (TI CAN) festgelegt ist.

10. Verfahren nach einem der Ansprüche 1 bis 9, dadurch gekennzeichnet, daß vorgesehen ist, die Menge (Q a-v) des Luft-Kraftstoffdampfgemischs, die durch das Spülventil (20) gesteuert ist, ausgehend von der Druckdifferenz (P atm - P tub), der sie unterworfen ist, und ausgehend von der Öffnungsdauer (t R.C.O.) des Spülventils (20) ab dem vorausgehenden Einspritzvorgang in bezug auf die Durchsatzcharakteristik des Ventils (20) zu bestimmen, die in dem Rechner (21) gespeichert ist.

11. Verfahren nach einem der Ansprüche 1 bis 10, dadurch gekennzeichnet, daß vorgesehen ist, die Basiseinspritzdauer (T inj B) für eine gegebene Motordrehzahl (N) als im wesentlichen lineare steigende Verlaufsfunktion des Drucks in dem Rohr (P tub) mit einer Verschiebung (D) vom Ursprung und einer Verstärkung (G) auszudrücken, die von Karten als Funktion von zumindest der Motordrehzahl (N) entnommen sind, und ihre zyklische Selbstanpassung durch Selbstanpassung der Verschiebung (D) und der Verstärkung (G) sicherzustellen.

12. Verfahren nach einem der Ansprüche 1 bis 11, dadurch gekennzeichnet, daß vorgesehen ist, die Kraftstoffmengen direkt als Masse auszudrücken und als Einspritzdauer am Ende der Berechnungskette über eine bekannte Öffnungsdauergröße der Einspritzdüse (2) zu wandeln.

13. Vorrichtung zum Korrigieren der Einspritzdauer in Abhängigkeit des Spüldurchsatzes einer Spülleitung (16, 17, 19, 20) mit Kanister (16) für einen Einspritzmotor (1), aufweisend einen Rechner (21), der mit Fühlern (26, 28) für Funktionsparameter des Motors (1) und mit einer Sauerstoffsonde in den Abgasen des Motors (1) verbunden ist, und ein elektrisches Steuerventil (20) regelt, welches den Kanister (16) mit einem Ansaugkrümmer (4) verbindet, der mit einem Luftdurchsatzsteuerverschluß (5) versehen ist, wobei der Rechner (21) insbesondere eine Einspritzdauer (T inj M) berechnet, die für den Bedarf des Motors (1) repräsentativ ist, und zwar ausgehend von einer Basiseinspritzdauer (T inj B), die mit Hilfe von zumindest einer in dem Rechner (21) gespeicherten Karte ausgedrückt ist und mit Hilfe eines Anreicherungskoeffizienten (KO2) korrigiert ist, der durch den Rechner (21) als Funktion des Anreicherungssignals (R) der Sauerstoffsonde bei einer Funktion mit geschlossener Schleife festgelegt ist und gleich einem Nominalwert bei einer Funktion mit offener Schleife ist, um die Zentrierung der Funktion des Motors (1) auf eine Anreicherung gleich 1 sicherzustellen, wobei der Rechner (21) eine zyklische Selbstanpassung der Basiseinspritzdauer (T inj B) bewirkt, um sicherzustellen, daß KO2 in der Nähe seines Nominalwerts verbleibt, und zwar durch eine Korrektur jeglicher Abweichung von KO2, und an zumindest eine Einspritzdüse (2) des Motors (1) eine ausgeprägte bzw. angewendete Einspritzdauer (T inj A) anwendet, wobei der Rechner (21) zumindest einen Mikroprozessor aufweist, dadurch gekennzeichnet, daß letzterer derart programmiert und/oder realisiert ist, daß der Ablauf des Verfahrens gemäß einem der Ansprüche 1 bis 12 gesteuert ist.

## Claims

1. Method of correcting the injection time, as a function of the purge flow of a purge system (16, 17, 19) having a canister (16), in an injection engine (1), in which the canister (16), which collects fuel vapours coming from a tank (11), is connected to an inlet manifold (4) of the engine (1), which manifold is provided with an obturator or butterfly valve (5) for controlling the flow of air, by way of an electrically controlled valve (20) for purging the canister (16), the flow through which is controlled by a computer (21) which is connected to sensors (26, 28) which detect operating parameters of the engine (1), from which it receives at least signals (30) relating to the rotation of the engine and signals (27, 30, 31) allowing the pressure (P man) in the inlet manifold (4) to be known, as well as to an oxygen probe (32) in the exhaust gases of the engine, the said computer (21) calculating an injection time that is representative of the needs of the engine (T inj E), which injection time is obtained from a base injection time (T inj B) that is expressed with the aid of at least one chart as a function at least of the engine speed (N), and that is corrected, on the one hand, by taking into account a coefficient of richness (KO2) to which there are applied value transitions (35, 37, 39, 41, 43) as a function of the richness signal (R) from the oxygen probe (32) in the areas in which the engine (1) operates in a closed loop, and fixed to be equal to a nominal value in the areas in which the engine (1) operates in an open loop, in order to centre operation of the engine (1) on a richness equal to 1, and, on the other hand, by cyclic self-adaptation in order to ensure that the coefficient of richness (KO2) remains close to its nominal value, by correction of any deviation in the coefficient of richness (KO2), the method of correction comprising calculating an injection time (T inj A) that is applied to each injector (2) of the engine by subtracting from the injection time that is representative of the needs of the engine (T inj E) a time (TI CAN) that corresponds to the contribution of the purge system (16, 17, 19) expressed by the quantity of fuel that is equivalent to the supply of vapour from the purge system between two consecutive injections, and calculating the said quantity of fuel by making the product of the quantity of air-fuel vapour mixture (Q a-v) controlled by the purge valve (20) between the said injections by a coefficient (K CAN) of estimation of the content of fuel in the purge system (16, 17, 19), the method comprising a step which consists in defining the said coefficient (K CAN) such that it is applicable under any operating conditions of the engine, and is worked out continuously when purging is authorised, from the deviation in the coefficient of richness (KO2), such that K CAN is increased or reduced, respectively, if KO2 is less than or greater than its nominal value, and in correcting the coefficient K CAN either by means of a slow adaptation, in order to allow its fine and continuous adaptation, by applying to the current value of K CAN a correction that is proportional to a difference in the coefficient of richness KO2 relative to its nominal value, or by means of a rapid adaptation, after discontinuing the slow adaptation, characterised in that, in the case of the slow adaptation of K CAN, the method consists in using as the proportional correction difference the difference between the nominal value and an average value of KO2, calculation of that correction being re-started after a predetermined number m of transitions (35, 37, 39, 41, 43) of KO2, and, in the case of the rapid adaptation of K CAN, in applying to its current value a correction proportional to the difference between the nominal value and the current value of the coefficient of richness KO2, when the latter progresses without transition for a period of time that is greater than a predetermined threshold (Δ1T or Δ'1T), then re-starting calculation of the rapid correction of K CAN every n top dead centre (T.D.C.), n being a predetermined number, as long as a transition (43) of KO2 is not obtained.

2. Method according to claim 1, characterised in that it consists in authorising the slow adaptation of K CAN only if the average value of KO2 is outside a dead enrichment band and a dead depletion band, located on either side of the nominal value of KO2.

3. Method according to claim 2, characterised in that it consists in adopting a dead enrichment band the width of which is greater than that of the dead depletion band.

4. Method according to any one of claims 1 to 3, characterised in that, in the case of the rapid adaptation of K CAN, it consists in applying the said proportional correction when the coefficient of richness KO2 progresses without transition while differing from its nominal value for a period of time that is greater than the said predetermined threshold (Δ1T), for example of approximately 3 seconds.

5. Method according to any one of claims 1 to 3, characterised in that, in the case of the rapid adaptation of K CAN, it consists in applying the said proportional correction provided that at the end of the said predetermined threshold (Δ'1T), KO2 is divergent relative to its nominal value, otherwise no rapid adaptation of K CAN is carried out and the hold is re-started during the said predetermined threshold (Δ'1T).

6. Method according to any one of claims 1 to 5, characterised in that it consists in storing the value of the coefficient K CAN when the engine (1) stops (breaking of the contact) and in adopting as the value of the coefficient K CAN following re-starting of the engine (1) the said value which has been stored and corrected by a coefficient that depends on the change in the thermal condition of the vehicle during the stoppage.

7. Method according to claim 6, characterised in that the coefficient of correction that depends on the change in the thermal condition of the vehicle is a function of the temperature of the cooling liquid (29) of the engine (1).

8. Method according to any one of claims 1 to 7, characterised in that it consists in interrupting the continuous working-out of K CAN in the areas in which the engine (1) operates in an open loop.

9. Method according to any one of claims 1 to 8, characterised in that it consists in subtracting the time (TI CAN), which corresponds to the said quantity of air-fuel vapour mixture controlled by the purge valve, in two instalments, at the time of two consecutive injection phases, in such a manner that during the first injection, a first partial subtraction is commanded, which is defined by a percentage of the said time (TI CAN), and during the second injection a second partial subtraction is commanded, which is defined by the remainder of the time (TI CAN).

10. Method according to any one of claims 1 to 9, characterised in that it consists in determining the quantity of air-fuel vapour mixture (Q a-v) controlled by the purge valve (20) from the pressure difference (P atm - P man) to which it is subjected and from the opening time (t C.O.R.) of the purge valve (20) since the preceding injection, by reference to the flow characteristic of the valve (20) stored in the computer (21).

11. Method according to any one of claims 1 to 10, characterised in that it consists in expressing the base injection time (T inj B), for a given engine speed (N), as a substantially linear increasing function of the pressure in the manifold (P man), with an offset (D) at the origin and a gain (G) which are taken from charts as a function at least of the engine speed (N), and in ensuring its cyclic self-adaptation by the self-adaptation of the offset (D) and of the gain (G).

12. Method according to any one of claims 1 to 11, characterised in that it consists in expressing the quantities of fuel directly by weight and in converting into injection time at the end of a chain of calculation through a known injector (2) quantity-opening time characteristic.

13. Apparatus for correcting the injection time as a function of the purge flow of a purge system (16, 17, 19, 20) having a canister (16), in an injection engine (1), comprising a computer (21) which is connected to sensors (26, 28) which detect operating parameters of the engine (1), as well as to an oxygen probe in the exhaust gases of the engine (1), and which controls an electrically controlled valve (20) connecting the canister (16) to an inlet manifold (4) provided with an obturator (5) for controlling the flow of air, the said computer (21) calculating especially an injection time (T inj E) that is representative of the needs of the engine (1) from a base injection time (T inj B) that is expressed with the aid of at least one chart stored in the computer (21) and that is corrected with the aid of a coefficient of richness (KO2) which is determined by the computer (21) as a function of the richness signal (R) from the oxygen probe in the case of operation in a closed loop and equal to a nominal value in the case of operation in an open loop, in order to centre operation of the engine (1) on a richness equal to 1, the computer (21) carrying out a cyclic self-adaptation of the base injection time (T inj B) in order to ensure that KO2 remains close to its nominal value, by correcting any deviation in KO2, and applying to at least one injector (2) of the engine (1) an applied injection time (T inj A), the computer (21) comprising at least one microprocessor, characterised in that the latter is programmed and/or constructed in such a manner as to control the progress of the method according to any one of claims 1 to 12.
